# EUROPÄISCHE PATENTSCHRIFT

(11) **EP 0 544 616 B1**
(45) Veröffentlichungstag und Bekanntmachung des Hinweises auf die Patenterteilung: **28.01.1998**
(21) Anmeldenummer: 92810869.5
(22) Anmeldetag: 10.11.1992
(51) Int. Cl.: E03C 1/01, E03C 1/042

(54) **Rahmen zum Auskleiden einer Wandaussparung**
Frame for lining a wall cavity
Cadre pour revêtir une cavité dans une paroi

(30) Priorität: 28.11.1991 CH 3494/91
(43) Veröffentlichungstag der Anmeldung: 02.06.1993
(73) Patentinhaber: GEBERIT TECHNIK AG, CH-8645 Jona (CH)
(72) Erfinder: Schmucki, Peter, CH-8733 Eschenbach (CH); von Ballmoos, Mario, CH-8645 Jona (CH)
(74) Vertreter: Groner, Manfred

(56) Entgegenhaltungen:
- DE-A- 2 412 767
- DE-A- 2 523 556
- DE-B- 2 757 315
- DE-U- 7 033 127
- DE-U- 8 508 107

## Beschreibung

Die Erfindung betrifft einen Rahmen nach dem Oberbegriff des unabhängigen Patentanspruchs 1.

Durch das DE-GM 70 33 127 ist ein Rahmen dieser Art bekannt geworden, der auf die Revisionsöffnung eines Spülkastens aufgesetzt ist und der beim Ausmauern als Bauschutz und ausserdem als Auskleidung dient. Der Rahmen wird nach dem Ausmauern in der Wandaussparung belassen. Damit nun der Rahmen für unterschiedliche Einbautiefen verwendbar ist, ist er in seiner Höhe so bemessen, dass er auch für die grösste übliche Einbautiefe ausreicht. Nach dem Ausmauern wird dann der obere vorstehende Rand mit einem geeigneten Werkzeug abgeschnitten, was besonders bei kleinen Einbautiefen doch recht aufwendig ist, da hierbei ein Rand mit einer Höhe von beispielsweise 80 mm abgeschnitten werden muss. An seinem unteren Ende weist der Rahmen einen nach innen gerichteten Rand auf, mit dem er zwischen dem Rand der Revisionsöffnung des Spülkastens und einer diese Öffnung verschliessenden Platte festgeklemmt ist. Mittels Stehbolzen wird eine Wandabdeckplatte an Laschen fixiert, die am Spülkasten vorgesehen sind. In die Wandabdeckplatte ist üblicherweise eine Taste eingelassen, mit welcher das Ablaufventil des Spülkastens betätigbar ist.

Ein Rahmen dieser Art ist auch aus der DE-A-38 26 064 bekannt. Hier dient er zur Freihaltung des für die Befestigung einer Armatur notwendigen Raumes und auch hier ist vorgesehen, dass ein nach dem Ausmauern vorstehender Bereich mauereben abgeschnitten wird.

Die Erfinder haben sich nun die Aufgabe gestellt, einen Rahmen dieser Gattung zu schaffen, der die Montage insbesondere eines Unterputz-Spühlkastens oder einer sanitären Armatur wesentlich vereinfacht, und der ohne wesentlich grössere Aufwendungen in der Herstellung trotzdem funktionssicher ist. Die Aufgabe ist durch die Erfindung gemäss Anspruch 1 gelöst.

Der erfindungsgemässe Rahmen ist mit umlaufenden Schwachstellen versehen, die zum oberen Rand des Rahmens und zueinander im wesentlichen parallel sind. Nach dem Einmauern wird das vorstehende Ende des Rahmens entlang der untersten Schwächungsstelle beispielsweise abgebrochen oder abgezogen. Dies kann ohne Werkzeug von Hand sehr schnell und einfach erfolgen. Die Gefahr, dass Bauschutt beispielsweise in den Spülkasten gelangt und die Funktion des Ablauf- oder Einlaufventils beeinträchtigt, ist hier minim.

Nach einer Weiterbildung der Erfindung sind die Schwächungsstellen durch V-förmige Nuten gebildet. Ein solcher Rahmen kann sehr kostengünstig im Spritzgussverfahren hergestellt werden. Das vorstehende Ende des Rahmens wird nach dem Ausmauern entlang der untersten Nut abgebrochen.

Nach einer anderen Weiterbildung der Erfindung weist der Rahmen im unteren Bereich einen nach aussen gerichteten Rand zum Befestigen des Rahmens am Rand der Revisionsöffnung und einen nach innen gerichteten Ansatz für die Befestigung von Stehbolzen auf. An dem nach aussen gerichteten Rand ist der Rahmen beispielsweise mittels Schrauben am Spülkastenkörper befestigt. Der Rahmen ist dann sicher am Spülkastenkörper befestigt und kann während der Ausmauerung sich nicht verschieben. Das Einsetzen der Stehbolzen in die entsprechenden Ausnehmungen des nach innen gerichteten Ansatzes ist dann ebenfalls sehr einfach. Weitere vorteilhafte Merkmale ergeben sich aus den abhängigen Ansprüchen, der nachfolgenden Beschreibung sowie der Zeichnung.

Ausführungsbeispiele der Erfindung werden nachfolgend anhand der Zeichnung näher erläutert. Es zeigen:
- Fig. 1: einen Vertikalschnitt durch einen oberen Bereich eines eingemauerten Spülkastens,
- Fig. 2: eine Ansicht eines Rahmens,
- Fig. 3: einen Vertikalschnitt durch einen Teil der Wandung eines eingemauerten Rahmens, wobei der vorstehende Rand teilweise abgebrochen ist,
- Fig. 4: entsprechend Fig. 3 eine weitere Ausführung des Rahmens,
- Fig. 4: ebenfalls gemäss Fig. 3 eine dritte Ausführung des Rahmens,
- Fig. 6: eine Ansicht einer Unterputz-Armatur mit einem erfindungsgemässen Rahmen und einer Wandaussparung im Schnitt, und
- Fig. 7: eine Ansicht eines erfindungsgemässen Rahmens nach einer weiteren Variante.

Die Fig. 1 zeigt einen Spülkasten mit einem Kastenkörper 15, der einen nach innen gerichteten Rand 14 aufweist, an dem ein Rahmen 6 befestigt ist. Dieser Rahmen 6 bildet eine Auskleidung für eine Wandaussparung 16 die beispielweise durch eine Schicht Mörtel 13, ein Panel 12 und Fliesen 11 gebildet wird.

Der Rahmen 6 bildet eine Revisionsöffnung, durch welche die im Kastenkörper 5 untergebrachten Vorrichtungen zugänglich sind. Diese Oeffnung ist mit einer Platte 2 abgedeckt, die eine Taste 1 für die Betätigung des Ablaufventil aufweist und die an einem Rahmen 3 lösbar befestigt ist. Der Rahmen 3 ist seinerseits mittels Stehbolzen 5 an der Platte 2 befestigt. Dazu weist der Rahmen 6 einen nach innen gerichteten umlaufenden Flansch 8 mit zwei Ansätzen 8a auf, die jeweils eine Oeffnung 7 aufweisen, in denen je ein Stehbolzen 5 eingesetzt und fixiert ist. Die Stehbolzen 5 weisen am oberen Ende jeweils eine Gewindebohrung 5a auf, in welche zur Fixierung der Platte 3 jeweils eine Sechskantschraube 4 eingesetzt ist. Der Stehbolzen 5 ist vorzugsweise gemäss der EP-B 0 273 863 ausgebildet.

Wie die Fig. 3 zeigt, weist der Rahmen 6 aussenseitig eine Mehrzahl von umlaufenden V-förmigen Nuten 18 auf. Diese Nuten 18 bilden Schwächungsstellen, an denen entlang ein nach dem Ausmauern oben vorstehender Bereich 17 abgebrochen werden kann. Dazu wird der Bereich 17, wie in Fig. 3 gezeigt von Hand nach aussen gebogen bis der Rahmen 6 entang der Schwächungsstelle 18 bricht. Ist der Rahmen beispielsweise etwa 10 cm hoch, so eignet er sich für Einbautiefen von etwa 15 bis 100 mm. Auch bei kleinster Einbautiefe ist das Abbrechen des vorstehenden Randes 17 sehr einfach und erfordert nur einen geringen Zeitaufwand. Bei der genannten Höhe von 10 cm weist der Rahmen 6 vorzugsweise etwa 17 Schwächungsstellen 18 auf. Im unmittelbaren Bereich des Flansches 8 sind am Rahmen keine Schwächungsstellen notwendig.

Wie die Fig. 2 zeigt, ist die Wandstärke des Rahmens 6 an den vier Ecken 25 vermindert. Dadurch wird das Ausbrechen der vorstehenden Bereiche 17 wesentlich vereinfacht.

In Fig. 4 ist als Variante ein Rahmen 27 gezeigt, der aus mehreren übereinander angeordneten Einzelelementen 21 besteht. Jedes Einzelelement 21 besteht aus einem Endlosband 28, das entlang einer Schwächungsline 19 abziehbar ist und das auf der Aussenseite eines im Querschnitt L-förmigen Rahmenteils 20 angeordnet ist. Um den vorstehenden Bereich des Rahmens 27 nach dem Ausmauern zu entfernen, wird die entsprechende Anzahl Elemente 21 abgehoben.

Steht das oberste Element 21 noch etwas vor, so wird das Band 28 dieses Elementes so weit wie nötig abgezogen und abgeschnitten.

Die Fig. 5 zeigt schliesslich einen Rahmen 22, der aus zusammengesteckten und rahmenförmigen Elementen 23 besteht. Die Elemente 23 können beispielsweise miteinander verbunden sein und werden soweit abgehoben, bis der obere Rand des Rahmens 22 etwa bündig ist zur Aussenseite der Fliesen 11. Mit den Elementen 23 und 21 kann ein Rahmen beliebiger Höhe zusammengestellt werden.

Am unteren Rand weisen die Rahmen 6, 27 und 22 jeweils nach aussen gerichtete Flansche 9 auf, an denen der Rahmen mittels Gewindebolzen 10 am Rand 14 des Kastenkörpers 15 befestigt sind. Ein aufwendiges Einklemmen des Rahmens zwischen dem Rand der Revisionsöffnung und einer Platte unter Zuhilfenahme der Stehbolzen, wie dies nach dem eingangs genannten Stand der Technik erforderlich war, ist hier somit nicht notwendig.

Die Figur 6 zeigt eine sanitäre Armatur 30, beispielsweise für Kalt- und Warmwasser, mit einem Sockelteil 31, der an Zuleitungen 32 und 33 angeschlossen ist und der in einer Ausnehmung 34 einer mit Fliesen 35 verkleideten Ausmauerung 36 untergebracht ist. Die Ausnehmung 34 ist mit einer Rosette 37 abgedeckt und mit einem Rahmen 38 ausgekleidet. Der in Fig. 7 in perspektivischer Ansicht gezeigte Rahmen 38 ist vorzugsweise aus Kunststoff hergestellt und weist an einem Ende einen Aussenflansch 42 auf, an dem er mittels Stiften 40 an einem Mauerwerk 43 befestigt werden kann. Am anderen Ende weist der Rahmen 38 mehrere parallele und umlaufende Rillen 44 auf, die Schwächungsstellen bilden. An diesen Rillen 44 können einzeln oder gruppenweise Ringe 45 abgezogen werden, um damit über die Fliesen 35 vorstehende Bereiche des Rahmens 38 zu entfernen. Beim montierten Rahmen 38 nach Fig. 6 ist die entsprechende Anzahl Ringe 45 entfernt. Beim hülsenförmigen Rahmen 38 sind auch Schwächungsstellen gemäss den Figuren 4 und 5 möglich.

## Patentansprüche

1. Rahmen (6, 27, 22, 38) zum Auskleiden einer Wandaussparung (16, 42) und als Bauschutz, mit einem inneren Rand mit Befestigungsmitteln (9, 39) zur Fixierung des Rahmens und einem vorderen Rand, an dem ein nach dem Ausmauern vorstehender Bereich (17, 45) mauereben zu entfernen ist, dadurch gekennzeichnet, dass der vordere Rand eine Mehrzahl von umlaufenden Schwächungsstellen (18, 19, 24, 44) aufweist, an denen entlang bandförmige Teile des vorstehenden Bereichs von Hand abnehmbar, insbesondere in Umfangsrichtung des vorderen Randes abziehbar, abhebbar oder durch Umbiegen ausbrechbar sind.

2. Rahmen nach Anspruch 1, wobei dieser auf die Revisionsöffnung eines Spülkastens aufsetzbar ist und im wesentlichen rechteckig ausgebildet ist, dadurch gekennzeichnet, dass die Wandstärke des Rahmens an den vier Ecken (25) vermindert ist, um ein Ausbrechen einzelner Bereiche zu vereinfachen.

3. Rahmen nach Anspruch 2, dadurch gekennzeichnet, dass er innenseitig einen Flansch (8) mit Löchern (7) zur Befestigung von Stehbolzen (5) aufweist.

4. Rahmen nach einem der Ansprüche 1 bis 3, dadurch gekennzeichnet, dass die Schwächungsstellen V-förmige Nuten (18) sind, die parallel zueinander und zur oberen Kante des Rahmens verlaufen.

5. Rahmen nach einem der Ansprüche 1 bis 3, dadurch gekennzeichnet, dass er Einzelelemente (21, 23) aufweist, die übereinander gestapelt und lösbar miteinander verbunden sind.

6. Rahmen nach Anspruch 5, dadurch gekennzeichnet, dass die Einzelelemente (23) durch Rastverbindungen miteinander verbunden sind.

7. Rahmen nach einem der Ansprüche 1 bis 3, dadurch gekennzeichnet, dass er ein abziehbares Endlosband (28) aufweist.

8. Rahmen nach Anspruch 3, dadurch gekennzeichnet, dass der Flansch (8) sich nach innen erstreckende Ansätze (8a) aufweist und die Löcher (7) zur Befestigung von Stehbolzen (5) in diesen Ansätzen (8a) angeordnet sind.

9. Rahmen nach einem der Ansprüche 1 oder 4 bis 7, dadurch gekennzeichnet, dass er hülsenförmig ausgebildet ist und zur Aufnahme einer sanitären Wassernaschlussanordnung (30 vorgesehen ist.

10. Rahmen nach Anspruch 9, dadurch gekennzeichnet, dass er einen Flansch (42) zu seiner Befestigung beispielsweise an einem Mauerwerk (43) aufweist.

## Claims

1. Frame (6, 27, 22, 38) for lining a gap (16, 42) in a wall and as protection for the building fabric, with an inner edge having fixing means (9, 39) for fixing the frame, and an outer edge with a projecting area (17, 45) that has to be removed flush with the wall after lining, characterized in that the outer edge has a number of weakened areas (18, 19, 24, 44) running round it, along which strip-shaped parts of the projecting area can be removed by hand, in particular by pulling, by lifting or by breaking off by bending in the direction of the circumference of the outer edge .

2. Frame according to Claim 1, such that it can be mounted in the inspection aperture of a flushing cistern and of substantially rectangular construction, characterized in that the wall thickness of the frame at its four corners (25) is reduced in order to facilitate breaking off of individual areas.

3. Frame according to Claim 2, characterized in that it has on its inside a flange (8) with holes (7) for fixing studs (5).

4. Frame according to one of Claims 1 to 3, characterized in that the weakened areas are in the form of V-shaped grooves (18), which run parallel to one another and to the upper edge of the frame.

5. Frame according to one of Claims 1 to 3, characterized in that it has individual elements (21, 23) which are stacked one over the other and detachably connected to one another.

6. Frame according to Claim 5, characterized in that the individual elements (23) are connected to one another with catches.

7. Frame according to one of Claims 1 to 3, characterized in that it has an endless strip (28) which can be pulled off.

8. Frame according to Claim 3, characterized in that the flange (8) has lugs (8a) extending inwards and that the holes (7) for fixing studs (5) are located in these lugs (8a).

9. Frame according to one of Claims 1 or 4 to 7, characterized in that it is constructed as a sleeve and is designed to receive a sanitary water connection (30).

10. Frame according to Claim 9, characterized in that it has a flange (42) for attaching it for example to masonry (43).

## Revendications

1. Cadre (6, 27, 22, 38) utilisé pour le recouvrement d'un évidement de paroi (16, 42) et servant d'élément de protection pour construction, comportant un bord intérieur pourvu de moyens de fixation (9, 39) pour fixer le cadre et un bord avant, au niveau duquel on peut retirer, dans le plan du mur, une partie (17, 45), qui est disposée en saillie après l'application de la maçonnerie, caractérisé en ce que le bord avant possède une multiplicité de zones périphériques d'affaiblissement (18, 19, 24, 44), le long desquelles des éléments en forme de bandes de la partie saillante peuvent être retirés manuellement, notamment peuvent être enlevés dans la direction circonférentielle du bord avant, peuvent être écartés ou peuvent être rompus par pliage.

2. Cadre selon la revendication 1, qui peut être appliqué sur l'ouverture de contrôle d'un réservoir de chasse est agencé avec une forme essentiellement rectangulaire, caractérisé en ce que l'épaisseur de paroi du cadre est réduite au niveau des quatre coins (25), de manière à simplifier la rupture de parties individuelles.

3. Cadre selon la revendication 2, caractérisé en ce qu'il comporte sur son côté intérieur une bride (8) pourvue de trous (7) servant à fixer des tirants (5).

4. Cadre selon l'une des revendications 1 à 3, caractérisé en ce que les points d'affaiblissement sont des rainures en forme de V (18), qui sont parallèles entre elles et au bord supérieur du cadre.

5. Cadre selon l'une des revendications 1 à 3, caractérisé en ce qu'il comporte des éléments individuels (21, 23), qui sont empilés les uns sur les autres et sont reliés entre eux de façon amovible.

6. Cadre selon la revendication 5, caractérisé en ce que les éléments individuels (23) sont reliés entre eux par des liaisons à encliquetage.

7. Cadre selon l'une des revendications 1 à 3, caractérisé en ce qu'il comporte une bande sans fin (28) pouvant être retirée.

8. Cadre selon la revendication 3, caractérisé en ce que la bride (8) possède des appendices saillants (8a) qui s'étendent vers l'intérieur et que les trous (16) pour la fixation de tirants (5) sont situés dans ces appendices saillants (8a).

9. Cadre selon l'une des revendications 1 ou 4 à 7, caractérisé en ce qu'il est agencé en forme de douille et est destiné à loger un dispositif de raccordement d'eau sanitaire (30).

10. Cadre selon la revendication 9, caractérisé en ce qu'il comporte une bride (42) pour sa fixation par exemple à un ouvrage de maçonnerie (43).
